# EUROPÄISCHE PATENTSCHRIFT

(11) **EP 1 496 171 B1**
(45) Veröffentlichungstag und Bekanntmachung des Hinweises auf die Patenterteilung: **10.12.2008**
(21) Anmeldenummer: 04015593.9
(22) Anmeldetag: 02.07.2004
(51) Int. Cl.: E04F 13/08, E04C 2/40

(54) **Wandelement für die Verkleidung von Fassaden oder dergleichen**
Wall element for façade covering or similar
Elément de paroi pour le revêtement des façades ou similaire

(30) Priorität: 07.07.2003 DE 20310464 U
(43) Veröffentlichungstag der Anmeldung: 12.01.2005
(73) Patentinhaber: HAACKE Treuhand GmbH Celle + Co. KG, 29227 Celle (DE)
(72) Erfinder: Haacke, Wolfgang, 29221 Celle (DE)
(74) Vertreter: Einsel, Martin

(56) Entgegenhaltungen:
- EP-A- 1 164 231
- BE-A3- 1 009 039
- DE-A1- 3 743 166

## Beschreibung

Die Erfindung betrifft ein Wandelement für die Verkleidung von Fassaden oder Hauswänden, mit einer Schicht aus Hartschaumstoff, mit in der Schicht aus Hartschaumstoff eingebetteten und/oder eingearbeiteten und/oder aufgeklebten Platten, Steinen, Keramik oder Ziegelriemchen, mit Fugen zwischen den Platten, Steinen, Keramik oder,Ziegelriemchen, welche Fugen verfugbar sind, mit einer Verzahnung aus Aussparungen und kammartigen Zinken oder Vorsprüngen an einer oder an zwei einander gegenüberliegenden Kanten des Wandelementes zur Verbindung mit einem benachbarten Wandelement, mit Rillen, die in der Oberfläche der Rückseite des Wandelementes vorgesehen sind, wobei zumindest einige der Rillen senkrecht zu den Aussparungen und kammartigen Zinken oder Vorspringer der Verzahlung verlaufen. Ein solches Wandelement ist aus der BE-A-1 009 039 bekannt.

Es ist bekannt, Häuser nachträglich mit Wandelementen zu verkleiden, die das Aussehen eines Mauerwerks haben. Bei solchen Wandelementen ist es jedoch schwierig, für ganze Hauswände den Eindruck eines geschlossenen Mauerwerks zu erzielen. Damit die einzelnen Wandelemente und ihre Befestigungsstellen nicht deutlich erkannt werden können, ist es bekannt, die Platten so anzuordnen und die sie tragende Hartschaumstoffschicht so auszubilden, dass an den vertikalen Kanten des Wandelements Platten zusammen mit dem ihnen zugeordneten Teil der sie tragenden Hartschaumstoffschicht abwechselnd über eine vertikale Kante hinausragen und die überragenden Platten der einen vertikalen Kante relativ zu den entsprechenden Platten der jeweils anderen gegenüberliegenden vertikalen Kanten um etwa eine halbe Plattenlänge versetzt angeordnet sind, so dass bei zwei nebeneinanderliegenden Wandelementen die über die vertikale Kante hinausragenden Platten des einen Wandelements in die zwischen zwei überragenden Platten gebildeten Lücken des benachbarten Wandelements eingreifen und so ein geschlossenes Mauerwerk mit geschlossener Hartschaumstoffschicht bilden (DE 35 03 543 A1).

Es ist auch bekannt, zur Erzielung einer vorbestimmten, gleichmäßigen, insbesondere ebenen Oberfläche benachbarter Platten der bekannten Anordnung die einander benachbarten kammartig ausgebildeten Wandelemente mit Nut und Feder zu verbinden und in vertikaler und horizontaler Richtung mit einander überlappenden Bereichen der Hartschaumstoffschicht zu versehen (DE 92 13 076 U1).

Aus der BE 1 009 039 A3 ist ein gattungsgemäßes Wandelement bekannt, das auf einer Seite eine Schicht oder Lage aus Kunststoffschaum aufweist und auf der anderen Seite mit Ziegelriemchen versehen ist, die in einem Verband zueinander platziert sind. Auf der Rückseite der Schicht aus dem Kunststoffschaum sind vertikal verlaufende Kanäle vorgesehen, durch die Kondensationswasser abfließen kann.

Aus der EP 1 164 231 A2 ist eine isolierende Wandverkleidung bekannt. Um die Adhäsion und Kohrision der Verkleidungselemente an der bereits vorhandenen Außenseite des Gebäudematerials zu verbessern, sind horizontal verlaufende Nuten in die Rückseite der Verkleidungselemente eingeschnitten.

Zu einem ganz anderen Zweck ist in der DE 37 43 166 A1 eine Untertapetenplatte für die Innenisolation von Räumen vorgesehen, die aus einem aufgeschäumten Polystyrolschaumstoff besteht. Sie wird von Innen an eine Wand geklebt und besitzt Vertiefungen und/oder Erhöhungen, um die Anriebsfläche des Klebstoffes auf der Rückseite der Platte zu erhöhen.

Die Aufgabe der Erfindung ist es dagegen, eines der gattungsgemäßen, bekannten Wandelemente für die Verkleidung von Fassanden oder Hauswänden zu verbessern.

Diese Aufgabe wird bei einem gattungsgemäßen Wandelement erfindungsgemäß dadurch gelöst, dass zumindest einige andere der Rillen waagerecht in Linie zu den Aussparungen und kammartigen Zinken oder Vorsprüngen der Verzahnung und/oder schräg verlaufen und dass die Rillen vor den Kanten des Wandelements in vertieften Bereichen enden.

Weiterbildungen der Erfindung sind in den Unteransprüchen gekennzeichnet.

Im Prinzip besteht also die Erfindung darin, dass bei einem Wandelement in eine Schicht aus Hartschaumstoff eingebetteten, eingearbeiteten oder aufgeklebten Platten, Steinen, Riemen oder dergleichen in der Rückwand des Wandelementes Rillen in einer Rillenanordnung vorgesehen sind. Die Rillen in dieser Rillenanordnung dienen im Wesentlichen zum Ausgleich eines Dampfdruckes und/oder zur Oberflächenentspannung. Einige der Rillen in der Rillenanordnung können senkrecht angeordnet sein, andere der Rillen sind waagerecht angeordnet; als Vorteil entsteht so eine Kombination senkrecht verlaufender und waagerecht verlaufender Rillen, wobei alternativ auch schräg verlaufende Rillen oder Rillenteile vorteilhaft verwendbar sind.

Bei einer Weiterbildung sind zwischen den Rillen auf der einen Seite und in den Fugen zwischen den Steinen oder Platten auf der anderen Seite Distanzhülsen angeordnet, die das Wandelement durchdringen und eine Befestigung des Wandelements an der tragenden Wand ermöglichen, ohne bei der Befestigung aus dem Wandelement gedrückt zu werden. Die Öffnung der Distanzhülse liegt in einer Fuge zwischen zwei benachbarten Platten hinter einer Aussparung, die bis zur Tiefe der eingeschäumten Distanzhülse reicht. Diese Distanzhülsen besitzen eine die Schicht durchdringende Bohrung. Die Aussparung ist durch ein entsprechend bemessenes Schaumstoffstück verschließbar. An der Rückseite enden diese Distanzhülsen auf Flächen zwischen den Rillen, also nicht im Bereich der Rillen.

Durch die Erfindung werden ein Dampfdruckausgleich und/oder eine Oberflächenentspannung erreicht und damit Feuchteentwicklungen und Schäden am Wandelement weitgehend vermieden. Die Rillen enden an den Kanten des Wandelements in gegenüber der Oberfläche der Rückseite vertieften Randbereichen und ermöglichen dadurch eine Verteilung des Dampfdrucks über angrenzende Wandelemente und gegebenenfalls auch darüber hinaus. Außerdem ermöglichen miteinander verbindbare oder ineinander einhakbare Erhebungen, Vertiefungen sowie Nuten und Federn eine leichtere und sichere Verbindung der benachbarten Wandelemente und auch eine bessere Erkennung der erfolgten Verbindung dieser Wandelemente.

Zur näheren Erläuterung der Erfindung werden im Folgenden mehrere Ausführungsbeispiele anhand der Zeichnungen beschreiben. Diese zeigen in:
- **Figur 1**: eine Ansicht der Vorderseite eines Wandelements;
- **Figur 2**: eine Ansicht der Rückseite des Wandelements gemäß Figur 1, das jedoch nicht durch dieses Patent geschützt wird, da es keine waagerechte Rillen zeigt;
- **Figur 3**: eine Seitenansicht auf die waagerechte Kante des Wandelements in Figur 2;
- **Figur 4**: eine Seitenansicht auf die senkrechte Kante des Wandelements in Figur 2;
- **Figur 5**: eine andere Ausbildung der Rückseite des Wandelements gemäß Figur 1 das auch nicht hiermit geschützt wird, das es keine senkrechte Rillen hat und
- **Figur 6**: eine weitere Ausbildung der Rückseite des Wandelements gemäß Figur 1 in einer Ausführung nach dem Anspruch 1 dieser Erfindung.

In **Figur 1** ist ein Wandelement 1 mit in eine Hartschaumstoffschicht 2, 3 eingebetteten Hartstein- oder Keramikplatten 5 dargestellt, im Folgenden Keramikplatten genannt. Diese Keramikplatten 5 sind beispielsweise bei der Herstellung des Hartschaumstoffmaterials in einer Weise in dieses Material eingebettet worden, wie es in der DE 30 33 819 A1 beschrieben ist. Dadurch ergeben sich Hartschaumstoffplatten, die eine hohe Wärmedämmung und zugleich Festigkeit aufweisen. Das Wandelement 1 weist obere und untere Kanten 1a und 1b auf, die zur Verbindung des Wandelementes 1 mit jeweils oberhalb oder unterhalb angeordneten, gleichartig ausgebildeten, hier nicht dargestellten Wandelementen dienen und aneinanderangepasste Nut beziehungsweise Feder aufweisen oder aneinander angepasste Erhebungen und Vertiefungen.

Zur Verwendung solcher Wandelemente 1 für die nachträgliche Verkleidung von Fassaden sind in den Wandelementen 1 an vorbestimmten Stellen mehrere Distanzhülsen 9 mit Bohrungen oder Löchern 6 vorgesehen, durch die nicht dargestellte Befestigungsschrauben bis zur nicht dargestellten Unterlage, beispielsweise einer Fassade, hindurchgesteckt werden können. Diese Bohrungen 6, Löcher oder dergleichen sind in Fugen 7 zwischen den Keramikplatten 5 angeordnet und werden nach der Befestigung aller Wandelemente 1, d.h. nach der Verkleidung der Fassade, zusammen mit den Fugen 7 mit Mörtel verschlossen. In Figur 1 sind die Wandelemente 1 mit sehr dickem Hartschaumstoffschichten 2 von beispielsweise 80 mm versehen. Die Bohrungen 6 sind am Fuß von Aussparungen 8 angeordnet, die vor der Vermörtelung durch entsprechend angepaßte Schaumstoffstücke verschlossen werden, um die Schraubverbindung gegen das Eindringen von Wasser zu schützen. Bei Verwendung dünnerer Hartschaumstoffschichten 2 können die Distanzhülsen auch direkt an den Fugen 7 enden. Die Wandelemente 1 können auf der Unterlage, zum Beispiel einer Fassade, sicher und gleichmäßig befestigt werden, ohne dass die Schrauben sich in die Hartschaumstoffschichten 2 hineinquetschen können. Zu diesem Zweck sind die Bohrungen 6 oder dergleichen mit einer Wandung aus einem festen, harten Material umgeben. Diese Wandung wird beispielsweise durch Distanzhülsen 9 mit flanschartigen Abschlüssen gebildet, die zwischen sich die Hartschaumstoffschichten 2 einschließen. Diese Distanzhülsen 9 werden bei der Herstellung der Hartschaumstoffschichten, also unter große Hitzeeinwirkung, zusammen mit den Keramikplatten 5 in einem Arbeitsgang in den Hartschaumstoff eingebettet. Als Material für diese Distanzhülsen wird ein wasserdampfbeständiger, bis beispielsweise 150° verwendbarer Kunststoff benutzt.

Die Keramikplatten 5 sind so bemessen und angeordnet, daß Keramikplatten 5 des Wandelements 1 zusammen mit dem ihnen jeweils zugeordneten Hartschaumstoffteil des einen Wandelementes 1 als Zinken 4 in Aussparungen 3 des jeweils benachbarten Wandelements 1 eingreifen und diese Aussparungen 3 verschließen.

In ähnlicher Weise ragen Keramikplatten 5 des jeweils benachbarten Wandelementes 1 über den Rand dieses Wandelements 1 hinaus und greifen in Aussparungen 3 des Wandelements 1 hinein. Beim Wandelement 1 sind die Aussparungen 3 durch eine Hartschaumstoffschicht 3 geringerer Dicke (D) hinterlegt, die mit der Schicht 2 aus einem Stück besteht. Diese Schicht 3 ist an den Stellen der Aussparungen 3 also dünner ausgebildet als die gesamte Schicht 2+3. Die Schicht 2 ragt jeweils etwas über die Platten 5 hinaus und bildet dadurch Teile der Fugen 7 zum benachbarten Wandelement. Die Schicht 3 verringerter Dicke (D) ragt an den vertikalen und horizontalen Kanten des Wandelementes 1 mit einem Überlappungsstreifen 21 über die vorstehenden Teile hinaus. Diese Vorsprünge 21 bilden also vor den kammartigen Vorsprüngen eine Überlappungszone. Eine mit der Schicht 2 des Wandelements benachbarten Wandelements aus einem Stück bestehende Schaumstoffschicht 3 verringerter Dicke ist unter den über die Kante des Wandelements hinausragende Keramikplatten 5 ebenfalls dünner ausgebildet als die Schicht 2+3, und zwar derart, dass die Keramikplatten 5 mit ihrer Unterlage in die hinterlegten Aussparungen 3 gerade hineinpassen. Die eine kammartige Unterlage und Einbettung für die Keramikplatten 5 bildende dünnere Schicht bildet ebenfalls vor den Platten 5 Teile der Fugen 7. Außerdem ist diese Schicht in ihrem Ursprungsbereich zu einer sich über die Stirnseite senkrecht zur Längsrichtung der Keramikplatten 5 erstreckenden Fläche geformt, die die vorspringende Fläche des Wandelements 1 überlappend ausgebildet ist. Auf diese Weise wird eine wärmebrückenfreie, dichte Verkleidung ohne Wärme- oder Kälte-Brücken erreicht. Außerdem bewirkt diese Konstruktion eine nach außen gleichmäßig ebene Oberfläche aller kammartig miteinander verbundenen Wandelemente 1 in Längsrichtung der Keramikplatten 5. Die so erzielte Verzahnung der benachbarten Wandelemente 1 mit ihren Überlappungsbereichen ergibt nach Vermörtelung eine einheitliche Fassade. Durch die kammartige Ausbildung und durch die einheitlichen Überlappungsflächen 21 wird zugleich eine Führung der Wandelemente 1, 2 beim Verfahren zu ihrer Zusammenfügung erreicht.

**Figur 2** zeigt eine Rückansicht des anhand Figur 1 erläuterten Wandelementes 1, bei der zur Verdeutlichung der Darstellung Rillen oder Vertiefungen 10 vorgesehen sind. Diese Rillen 10 sind etwa 3 mm tief und 10 mm breit und verlaufen im wesntlichen in senkrechter Richtung, also senkrecht zur Verzahnungsrichtung 3, 4. Die Abstände der Rillen 10 können gleich bemessen sein, doch ist auch eine Ausbildung, Anordnung und Häufigkeit nach Erfahrung der Ausbildung von Dampfdruckverteilungen oder zur Oberflächenentspannung möglich. Die Rillenbreite und die Rillentiefe können aber auch den Erfordernissen angepasst werden. An den waagerechten Kanten 1 a, 1b des Wandelementes 1 enden die Rillen 10 an Bereichen 20, die gegenüber der Oberfläche 22 der Hartschaumstoffschicht 2 vertieft ausgebildet sind, wie in Figur 4 deutlich gemacht ist. Diese Bereiche 20 können zur Verbindung benachbarter Wandelemente herangezogen werden, aber auch zur Verteilung des Dampfdrucks über ein oder mehrere benachbarte Wandelemente 1.

Eine ähnliche Anordnung der Rillen ist bei den von oben oder unten her mit dem Wandelement 1 verbundenen gleichartig aufgebauten Wandelementen vorgesehen. Die Rillen 10 benachbarter Wandelemente können sich jeweils fortsetzen. Sie können aber auch gegeneinander versetzt angeordnet sein.

**Figur 3** zeigt eine Ansicht der Oberseite der waagerechten Kante des Wandelements 1 in Figur 2 mit den sich überlappenden Bereichen der Hartschaumstoffschicht 2. In den sich überlappenden Bereichen 21 sind vorzugsweise Rinnen 14 einerseits und längliche Vorsprünge 15 andrerseits vorgesehen, die ein Einhaken nebeneinanderliegender Wandelemente 1 ermöglichen. Übereinanderliegende Wandelemente 1 werden vorzugsweise durch Nuten und Federn miteinander verbunden, wie in Figur 4 angedeutet. Sie gestatten dabei eine leichte Montage derjenigen Wandelemente 1, die in die unteren Wandelemente 1 gesteckt und in die seitlich bereits verlegten Wandelemente 1 eingehakt werden.

**Figur 4** zeigt eine Seitenansicht des Wandelements 1 auf die senkrecht verlaufende Kante mit der Darstellung von Nut 14 und Feder 15 in der waagerechten Kante und mit den vertieften Bereichen 20 für die Dampfdruckverteilung.

Die Vertiefung der Bereiche 20 gegenüber der Oberfläche 22 kann der Tiefe der Rillen 10 entsprechen.

**Figur 5** zeigt eine andere Ausbildung der Rückseite des Wandelements 1 in Figur 1. Auch in dieser Figur sind in der Rückseite des Wandelements 1 Rillen vorgesehen, doch sind diese Rillen 11 waagerecht, also in Linie mit der Verzahnung 3, 4 angeordnet. Auch sie sind mit Abstand dargestellt. Vertiefte Randbereiche der Rückseite 22 sorgen auch hier für die Verteilung des Dampfdruchs über benachbarte Wandelemente.

**Figur 6** zeigt ein Wandelement gemäss dieser Erfindung mit einer Kombination der Rillen 10, 11 der Figuren 2 und 4. Hier sind Rillen 10 mit im wesentlichen senkrechten und/oder Rillen 11 mit im wesentlichen waagerechten Verlauf 11 dargestellt. Die Rillen sind teilweise durchgehend ausgebildet. Auch die schräge Anordnung von Rillen 12 kann vorteilhaft sein. Einzelne Zonen weisen Unterbrechungen 13 auf, wodurch beispielsweise die Rillen 10, 11 voneinander oder von den zusätzlichen schrägen Rillen 12 durch eine Erhebung bzw. Vertiefung getrennt sind.

Die Wandelemente 1 sind an den parallel zur Längsrichtung der Steine 5 oder der kammartigen Vorsprünge 3, 4 der aus Hartschaumstoff gebildeten Schaumstoffplatten 2 mit Verbindungselementen, beispielsweise sich überlappenden Streifen 21 in vertikaler Richtung und mit Federn oder Nuten entlang der einen horizontalen Kante und mit Nuten oder Federn entlang der gegenüberliegenden horizontalen Kante des jeweiligen Wandelementes versehen. Die Nuten und die Federn greifen wie die Überlappungszonen 21 ineinander und stabilisieren dabei sowohl die Verbindung an den Längsseiten als auch am Übergang von den Längskanten zu den Querkanten im Eckbereich.

Die Rillen 10, 11 12 und/oder die Unterbrechungen des Verlaufes vorzusehen werden zugleich mit dem Aufschäumungsprozess der Hartschaumstoffplatte gefertigt, beispielsweise durch in die Form eingelegte, positionierbare Stege .

### Bezugszeichenliste

- 1: Wandelement
- 1a, 1b: waagerechte Kanten von 1
- 2: Hartschaumstoffschicht
- 3: Aussparung in 1, Hartschaumstoffschicht verringerter Dicke
- 4: Zinken
- 5: Keramiksteine
- 6: Löcher in 2
- 7: Fugen
- 8: Aussparungen vor 6
- 9: Distanzhülsen

- 10: senkrechte Rillen in der Rückseite von 2
- 11: waagerechte Rillen in 2
- 12: schräge Rillen in 2
- 13: Unterbrechungen
- 14: Nut
- 15: Feder
- 16: Rinnen
- 17: längliche Vorsprünge

- 20: vertiefte Bereiche an den Rändern
- 21: Überlappungsstreifen der horzontalen und vertikalen Kanten von 1
- 22: Oberfläche der Rückseite

## Patentansprüche

1. Wandelement (1) für die Verkleidung von Fassaden oder Hauswänden, mit einer Schicht (2) aus Hartschaumstoff,
mit in der Schicht (2) aus Hartschaumstoff eingebetteten und/oder eingearbeiteten und/oder aufgeklebten Platten (5), Steinen, Keramik oder Ziegelriemchen,
mit Fugen (7) zwischen den Platten (5), Steinen, Keramik oder Ziegelriemchen, welche Fugen (7) verfugbar sind,
mit einer Verzahnung (3, 4) aus Aussparungen (3) und kammartigen Zinken (4) oder Vorsprüngen an einer oder an zwei einander gegenüberliegenden Kanten des Wandelementes (1) zur Verbindung mit einem benachbarten Wandelement (1),
mit Rillen (10, 11, 12), die in der Oberfläche (22) der Rückseite des Wandelementes (1) vorgesehen sind,
wobei zumindest einige der Rillen (10) senkrecht zu den Aussparungen (3) und kammartigen Zinken (4) oder Vorsprüngen der Verzahnung (3, 4) verlaufen,
**dadurch gekennzeichnet,**
**dass** zumindest einige andere der Rillen (11, 12) waagerecht in Linie zu den Aussparungen (3) und kammartigen Zinken (4) oder Vorsprüngen der Verzahnung und/oder schräg verlaufen und
**dass** die Rillen (10, 11, 12) vor den Kanten (1a, 1b) des Wandelements (1) in vertieften Bereichen (20) enden.

2. Wandelement nach Anspruch 1,
**dadurch gekennzeichnet,**
**dass** die Rillen (10, 11, 12) eine Tiefe von 3 mm und eine Breite von 10 mm haben.

3. Wandelement nach Anspruch 1 oder 2 ,
**dadurch gekennzeichnet,**
**dass** die Rillen (10, 11, 12) Unterbrechungen (13) aufweisen.

## Claims

1. Wall element (1) for the cladding of façades or house walls,
having a layer (2) of rigid foam material,
having slabs (5), stones, ceramic material or fillets embedded and/or incorporated in and/or glued on the layer (2) of rigid foam material,
having joints (7) between the panels (5), stones, ceramic material or quarter bricks, which joints (7) can be pointed,
having toothing (3, 4) comprising recesses (3) and comb-like teeth (4) or projections on one or on two mutually opposite edges of the wall element (1) for the connection to an adjacent wall element (1),
having grooves (10, 11, 12) that are provided in the surface (22) of the back of the wall element (1), wherein at least some of the grooves (10) extend perpendicularly to the recesses (3) and comb-like teeth (4) or projections of the toothing (3, 4),
**characterized in**
**that** at least some others of the grooves (11, 12) extend horizontally in line with the recesses (3) and comb-like teeth (4) or projections of the toothing and/or obliquely and
**that** the grooves (10, 11, 12) terminate in recessed regions (20) in front of the edges (1a, 1b) of the wall element (1).

2. Wall element according to claim 1,
**characterized in**
**that** the grooves (10, 11, 12) have a depth of 3 mm and a width of 10 mm.

3. Wall element according to claim 1 or 2,
**characterized in**
**that** the grooves (10, 11, 12) have interruptions (13).

## Revendications

1. Elément de paroi (1) pour le revêtement de façade ou de parois de maison comprenant
une couche (2) en mousse de polyuréthane rigide,
des plaques (5), des pierres, de la céramique ou des briquettes collées et/ou enfoncées et/ou enrobées dans la couche (2) en mousse de polyuréthane rigide,
des joints (7) entre les plaques (5), les pierres, la céramique ou les briquettes, lesquels joints (7) peuvent être jointoyés,
une denture (3, 4) composée d'évidements (3) et de dents (4) de type peigne ou de saillies sur une ou sur deux arêtes opposées de l'élément de paroi (1) pour la liaison avec un élément de paroi (1) contigu,
des gorges (10, 11, 12) qui sont prévues dans la surface (22) du côté arrière de l'élément de paroi (1),
au moins quelques gorges (10) s'étendant perpendiculairement aux évidements (3) et aux dents (4) de type peigne ou aux saillies de la denture (3, 4),
**caractérisé en ce**
**qu'**au moins quelques autres gorges (11, 12) s'étendent horizontalement en ligne par rapport aux évidements (3) et aux dents (4) de type peigne ou aux saillies de la denture et/ou en biais et
en ce que les gorges (10, 11, 12) se terminent avant les arêtes (1a, 1b) de l'élément de paroi (1) dans des zones (20) renfoncées.

2. Elément de paroi selon la revendication 1,
**caractérisé en ce**
**que** les gorges (10, 11, 12) présentent une profondeur de 3 mm et une largeur de 10 mm.

3. Elément de paroi selon la revendication 1 ou 2,
**caractérisé en ce**
**que** les gorges (10, 11, 12) présentent des interruptions (13).
